# DEMANDE DE BREVET EUROPEEN

(11) **EP 0 331 537 A1**
(43) Date de publication de la demande: **06.09.1989**
(21) Numéro de dépôt: 89400239.3
(22) Date de dépôt: 27.01.1989
(51) Int. Cl.: B41F 27/02

(54) **Porte-caractères, caractères d'imprimerie et roue d'impression les incorporant**

(30) Priorité: 29.01.1988 FR 8801043
(71) Demandeur: SERMATEC, F-50290 Coudeville (FR)
(72) Inventeur: Leguillochet, Pierre, F-50370 Brecey (FR); Langlet, Jean, F-59540 Caudry (FR)
(74) Mandataire: Bourgognon, Jean-Marie

(57) **Abrégé**

Il comprend un support, muni de cavités dans lesquelles sont logés des aimants permanents (5). Industrie de l'emballage.

## Description

La présente invention se rapporte aux porte-caractères, aux caractères d'imprimerie et aux roues d'impression et, plus particulièrement, à ceux destinés à marquer des films d'emballage sur des machines en continu.

On connaît déjà en porte-caractères comprenant un support cylindrique et des moyens de retenue des caractères au support. Ces moyens sont constitués de tiges qui pénètrent dans des crans ménagés sur deux faces latérales opposées du pied d'un caractère.

On peut ainsi monter une succession de caractères sur le porte-caractères pour constituer une ligne d'impression, par exemple parallèle à l'axe du support et se lisant de gauche à droite suivant cette direction. Si l'on veut imprimer cette même ligne perpendiculairement à l'axe du support, et la lire suivant cette direction de gauche à droite, il faut une autre police de caractères, puisque les crans ne permettent pas de monter les caractères à 90°. Sinon, il faut lire la ligne de haut en bas, ce qui est contraire aux habitudes. D'autre part, si l'on veut modifier l'un des caractères intermédiaires de la ligne, il faut retirer au préalable tous les caractères précédents, dans le cas où la ligne s'étend dans la direction parallèle à l'axe du support.

L'invention pallie ces inconvénients par un porte-caractères et par des caractères conjugués qui permettent de placer des caractères d'une même police à 90° sur le porte-caractères et de remplacer tout caractère où qu'il se trouve sans retirer les autres.

Au brevet US-3.086.461, on décrit un porte-caractères d'imprimerie comprenant un axe d'entraînement en rotation, et deux plaques en un matériau magnétique doux qui sont montées sur le support, lequel est coaxial à l'axe et en est solidaire en rotation. Elles définissent entre elles un logement cylindrique à la surface latérale extérieure duquel des parties pleines intercalaires cunéiformes du reste amagnétique du support ménagent entre elles des cavités. Un aimant annulaire commun apparaît au fond de chaque cavité. Les caractères reposent par leur pied sur les tranches des plaques formant pièce polaire sans pénétrer entre elles. La présence des pièces polaires augmente la force de retenue des caractères, tout en permettant de déplacer des caractères d'une même police à 90° et de remplacer un caractère sans retirer les autres.

Mais ce porte-caractères a l'inconvénient d'utiliser un aimant annulaire coûteux. Le caractère, tout en étant retenu, aurait tendance à se déplacer dans le sans de rotation de l'axe et c'est pourquoi on doit prévoir, outre les pièces polaires, les butées intercalaires cunéiformes, ce qi complique la fabrication et le montage du porte-caractères.

L'invention pallie ces inconvénients par un porte-caractères nécessitant moins de pièces et donc plus simple à fabriquer et à monter et retenant cependant mieux les caractères en en empêchant tout déplacement, dans le sens de rotation de l'axe, tout en permettant de remplacer aisément les caractères les uns des autres et de placer les caractères d'une même police à 90°.

Suivant l'invention, les pièces polaires s'étendent suivant des génératrices du support et ménagent entre elle les cavités sous forme de cannelures s'étendant parallèlement à l'axe, et un aimant permanent distinct est engagé dans chaque cavité.

Comme les pièces polaires s'étendent suivant des génératrices, donc perpendiculairement au sens de rotation du porte-caractères, elles ont non seulement un effet magnétique de retenue, mais elles jouent aussi le rôle du butées, tenu auparavant par des pièces intercalaires distinctes, dont on peut désormais se dispenser. En outre, les aimants peuvent être maintenant de simples aimants parallélépipédiques.

De préférence, chaque pièce polaire est cunéiforme, à sommet pointant vers l'axe du support et a des faces latérales planes et une base plane. Il est en effet plus facile de conformer ainsi les pièces polaires, plutôt que de donner cette forme relativement compliquée à de nombreux caractères.

De préférence, les pièces polaires sont d'une pièce avec le support, ce qui augmente encore l'effet magnétique de retenue et simplifie le montage.

L'invention a également pour objet un caractère d'imprimerie comprenant un corps et un pied par lequel il est engagé dans une cavité d'un porte-caractères, caractérisée en ce que les faces latérales du pied sont planes et le corps est en un matériau magnétique doux.

On a constaté, d'une manière inattendue, que les caractères sont suffisamment bien retenus, même lorsqu'il s'exerce, juste avant et juste après l'impression, des forces transversales tendant à faire sortir le caractère de la cavité. Quand on insère le pied d'un caractère dans une cavité, le flux magnétique, canalisé par les pièces polaires, retient mieux le caractère au support.

Au dessin annexé, donné uniquement à titre d'exemple :
la figure 1 est une vue en coupe d'un porte-caractères suivant l'invention,
la figure 2 est une vue en coupe suivant la ligne II-II de la figure 1, avec omission du tube intérieur,
la figure 3 est une vue partielle de la figure 2 à plus grande échelle, et
la figure 4 est une vue en perspective d'un caractère suivant l'inventon.

Le porte-caractères représenté comprend un support cylindrique d'axe XX′, en acier doux, comportant une carcasse 1 montée à force sur un tube intérieur 2. Sur deux parties diamétralement opposées de la carcasse 1, des pièces polaires 3 qui en sont issues ménagent des cavités 4 dans lesquelles sont engagés, sur une partie de la hauteur, des aimants 5 permanents de forme parallélépipédique et de section droite juste inférieure à celle des cavités. Chaque pièce polaire est cunéiforme à sommet 6 pointant vers l'axe XX′. Elle a une base 7 plane et des faces latérales 8 planes. Les pièces polaires s'étendent suivant des génératrices du support et ménagent entre elles les cavités 4 en forme de cannelures parallèles à l'axe XX′.

Dans certaines des cavités 4 sont engagés les pieds 9 de caractères d'imprimerie formés chacun d'un corps 10, portant un oeil 11, et du pied 9 (figure 4).

Les faces latérales 12 du pied 9 et sa base 13 carrée sont planes. Le côté de la base 13 a une longueur juste inférieure à la largeur de la cavité 4. Les faces 12 sont parallèles à l'axe de répétition du caractère. Le corps 10 est en acier doux, susceptible de s'aimanter sous l'effet d'un aimant permanent.

Pour monter le caractère, il suffit de l'engager par le pied 9 dans une cavité 4 jusqu'à ce que la face inférieure du corps 10 vienne en contact avec deux pièces polaires 3 voisines. Pour le retirer, il suffit de le tirer avec une force suffisante pour vaincre la force d'attraction magnétique.

## Revendications

1. Porte-caractères d'imprimerie, comprenant un axe d'entraînement en rotation (XX′), un support (1) qui est coaxial à l'axe (XX′), qui en est solidaire en rotation et qui a au moins une partie cylindrique à la surface latérale extérieure de laquelle sont ménagées des cavités (4) en regard du fond de chacune desquelles est disposé un aimant permanent (5) et des pièces polaires (3) en matériau magnétique doux de part et d'autre de l'aimant permanent (5), caractérisé en ce que les pièces polaires (3) s'étendent suivant des génératrices du support (1) et ménagent entre elles les cavités (4) sous forme de cannelures s'étendant parallèlement à l'axe (XX′), et un aimant permanent (5) distinct est engagé dans chaque cavité (4).

2. Porte-caractères suivant la revendication 1, caractérisé en ce que chaque aimant permanent (5) est parallélépipédique de section droite juste inférieure à celle des cavités (4).

3. Porte-caractères suivant la revendication 1 ou 2, caractérisé en ce que les pièces polaires (3) sont cunéiformes à sommet (6) pointant vers l'axe (XX′).

4. Porte-caractères suivant la revendication 3, caractérisé en ce que les pièces polaires (3) ont des faces latérales (8) planes et une base plane.

5. Porte-caractères suivant les revendications 1 à 4, caractérisé en ce que les pièces polaires (3) sont d'une pièce avec le support (1).

6. Caractère d'imprimerie contenant un corps (10) portant un oeil (11) et un pied (9) de plus petite section droite que le corps (10) et par lequel il est engagé dans une cavité d'un porte-caractères, caractérisé en ce que les faces latérales du pied (9) sont planes et le corps (10) est en un matériau magnétique doux (3).

7. Caractère suivant la revendication 6, caractérisé en ce que la base (13) du pied (9) est plane.

8. Caractère suivant la revendication 6, caractérisé en ce que les faces latérales (12) du pied (9) sont parallèles à l'axe de répétition du corps (11).

9. Roue d'impression, qui comprend un porte-caractères d'imprimerie, comprenant un axe d'entraînement en rotation (XX′), un support (1) qui est coaxial à l'axe (XX′), qui en est solidaire en rotation et qui a au moins une partie cylindrique à la surface latérale extérieure de laquelle sont ménagées des cavités (4) en regard du fond de chacune desquelles est disposé un aiment permenant (5) et des pièces polaires (3) en matériau magnétique doux de part et d'autre de l'aimant permanent (5), caractérisée en ce que dans le porte-caractères les pièces polaires (3) s'étendent suivant des génératrices du support (1) et ménagent entre elles les cavités (4) sous forme de cannelures s'étendant parallèlement à l'axe (XX′), et un aimant permanent (5) distinct est engagé dans chaque cavité (4), les faces latérales du pied (9) du caractère sont planes et son corps (10) est en matériau magnétique doux et le pied (9) est inséré entre les pièces polaires (3).
